# EUROPÄISCHE PATENTSCHRIFT

(11) **EP 1 277 967 B1**
(45) Veröffentlichungstag und Bekanntmachung des Hinweises auf die Patenterteilung: **14.04.2004**
(21) Anmeldenummer: 02013280.9
(22) Anmeldetag: 18.06.2002
(51) Int. Cl.: F04D 29/54, F04D 29/68

(54) **Verdichtergehäusestruktur**
Compressor casing structure
Structure de boîtier de compresseur

(30) Priorität: 18.07.2001 DE 10135003
(43) Veröffentlichungstag der Anmeldung: 22.01.2003
(73) Patentinhaber: MTU Aero Engines GmbH, 80995 München (DE)
(72) Erfinder: Schmücker, Jürgen, 80995 München (DE)
(74) Vertreter: Lindner-Vogt, Karin, Dipl.-Phys.

(56) Entgegenhaltungen:
- EP-A- 0 497 574
- EP-A- 0 719 908
- EP-A- 1 008 758
- EP-A- 1 101 947
- DE-A- 3 521 798
- US-A- 4 466 772

## Beschreibung

Die Erfindung betrifft eine Verdichtergehäusestruktur im Bereich eines axial durchströmten Laufschaufelkranzes, mit einer Vielzahl von gleichmäßig über den Gehäuseumfang verteilten, zu den Schaufelspitzen hin offenen und zumindest annähernd axial verlaufenden Nuten, gemäß dem Oberbegriff des Patentanspruches 1.

Eine Verdichtergehäusestruktur dieser Art ist beispielsweise aus der DE 35 21 1 798 C2 bekannt und hat primär die Aufgabe, bei zunehmender Androsselung im Teillast- bzw. Vollastbetrieb die Pumpgrenze anzuheben, um einen sicheren Betrieb ohne Pumpen zu ermöglichen bzw. um eine Vergrößerung des verfügbaren Arbeitsbereiches zu gestatten. Dabei wirken die Nuten als Rezirkulationskanäle für aufgestaute Luft mit hohem Druck, die im Außenbereich des Laufschaufelkranzes ohne Rezirkulationsmöglichkeit zu "rotating stall" und Pumpen führen würde. Hierbei liegen die stromaufwärtigen, vorderen Nutenden stromaufwärts der Schaufelspitzeneintrittskanten (siehe Maß A in den Figuren 2,8,9 und 10), die hinteren Nutenden liegen in der Radialebene der Schaufelspitzenaustrittskanten oder eher vor dieser Radialebene. Gemäß Figur 4 dieser Patentschrift ist vorgesehen, die in sich geraden Nuten im Umfangsrichtung so geneigt anzuordnen, dass der Lufteintritt an ihren stromabwärtigen Enden erleichtert wird (siehe hierzu auch Anspruch 2).

Eine weitere Maßnahme im Sinne eines verbesserten Lufteintritts ist eine Schrägstellung der Nuten/Schlitze unter einem Winkel zur Verdichterlängsmittelachse (siehe Fig. 3 und Anspruch 3).

Die EP 0 497 574 B 1 schützt eine Verdichtergehäusestruktur (fan case treatment), welche über den Schaufelspitzen eines Niederdruckverdichters angeordnet ist. Diese Struktur umfasst axial beabstandete Einlass- und Auslasspassagen (34,36) bzw. Einlass- und Auslassöffnungen (56,58) sowie Leitschaufeln (38,66) in den Verbindungspassagen zwischen Ein- und Auslass. Die mit deutlicher Umfangskomponente in die Struktur eintretende Rezirkulationsluft wird durch die Leitschaufeln so umgelenkt, dass sie durch den Auslass in vorwiegend axialer Richtung in den Hauptstrom zurückgeführt wird, d.h. weitgehend ohne Umfangskomponente. Ohne diese Änderung bzw. Reduzierung der Umfangskomponente würde die Luft mit Gegendrall auf die Laufschaufelspitzen treffen, d.h. druckseitig mit deutlicher Winkelabweichung vom Schaufeleintrittswinkel, verbunden mit Strömungsverlusten und einer erhöhten Tendenz zum Strömungsabriss auf der Saugseite. Dieser Nachteil, der bei bestimmten Ausführungen der DE 35 21 798 C2 noch gegeben ist, wird gemäß der EP 0 497 574 B1 vermieden. Allerdings ist der konstruktive Aufwand mit separaten Ein- und Austrittsöffnungen sowie einer Vielzahl von Leitschaufeln sehr hoch und wohl nur bei geometrisch großen Verdichterschaufeln und Gehäusen zu realisieren.

Demgegenüber besteht die Aufgabe der Erfindung darin, eine Verdichtergehäusestruktur verfügbar zu machen, die auf dem Prinzip der Luft- bzw. Gasrezirkulation basiert und bei einfacher, kostengünstiger Konstruktion eine deutliche Anhebung der Pumpgrenze eines Verdichters und somit eine spürbare Vergrößerung seines Arbeitsbereiches durch strömungstechnische Optimierung ermöglicht.

Diese Aufgabe wird durch die in Patentanspruch 1 gekennzeichneten Merkmale gelöst, in Verbindung mit den gattungsbildenden Merkmalen in dessen Oberbegriff. Die Erfindung verwendet zu den Laufschaufelspitzen hin offene Nuten, deren Öffnungen in der äußeren Ringraumkontur zumindest annähernd axial verlaufen. Im Unterschied zu bekannten Lösungen sind die Nutquerschnitte jedoch von den stromaufwärtigen Nutenden bis zu den stromabwärtigen Nutenden kontinuierlich verdrillt, d.h. ihr Neigungswinkel mit Radial- und Umfangskomponente ändert sich über die Nutlänge laufend, wobei etwa in der axialen Nutmitte eine Stelle mit rein radialer Querschnittsorientierung vorhanden ist, quasi ein "Nulldurchgang" des Neigungswinkels. An den stromabwärtigen Nutenden sind die Nutquerschnitte so geneigt, dass der Eintritt der Rezirkulationsluft erleichtert wird, wobei die Neigung von der Öffnung zum Nutgrund eine Umfangskomponente in Rotationsrichtung, d.h. in Bewegungsrichtung der Schaufelspitzen aufweist. An den stromaufwärtigen Nutenden ist die Neigung umgekehrt, so dass die hier in den Hauptstrom austretende Rezirkulationsluft mit einem Gleichdrall auf die rotierenden Laufschaufelspitzen trifft, was die Anströmung deutlich verbessert und Verluste reduziert. Auch die Tendenz zur Strömungsablösung wird merklich verringert.

In den Unteransprüchen sind bevorzugte Ausgestaltungen der Verdichtergehäusestruktur gekennzeichnet.

Die Erfindung wird anschließend anhand der Zeichnungen noch näher erläutert. Dabei zeigen in vereinfachter, nicht maßstäblicher Darstellung:
Figur 1 einen axial-radialen Teillängsschnitt durch eine Verdichtergehäusestruktur im Bereich eine Laufschaufelspitze, und
Figur 2 einen Teilquerschnitt gemäß dem Schnittverlauf A-A in Figur 1.

Die Verdichtergehäusestruktur 1 weist eine Vielzahl von gleichmäßig über den Gehäuseumfang verteilten Nuten 2 auf, die sich von einer stromaufwärtigen Radialebene Eo bis zu einer stromabwärtigen Radialebene Ei erstrecken. Im rechten, unteren Teil von Figur 1 ist die Spitze 8 einer Schaufel eines Laufschaufelkranzes 7 zu erkennen, wobei entsprechend der Strömungsrichtung (großer weißer Pfeil) die Schaufelspitzeneintrittskante 9 links, die Schaufelspitzenaustrittskante 10 rechts liegt. Die Bewegungsrichtung D der Schaufelspitze 8 ist mit einem Kreuz in einem Kreis angedeutet, die Umfangskomponente der entsprechenden Drehbewegung soll also ausgehend von der Zeichenebene nach hinten weisen. Die Radialebene Eo, d.h. das vordere Nutende, liegt deutlich stromaufwärts der Schaufelspitzeneintrittskante 9, die Radialebene Ei, d.h. das hintere Nutende, liegt axial zwischen der Schaufelspitzeintrittskante 9 und der Schaufelspitzenaustrittskante 10, die genaue Lage hängt von den zu erwartenden Strömungsgegebenheiten (Verdichtungsstoß etc.) ab. Die Strömungsrezirkulation durch die Nut 2 ist mit kleinen weißen Pfeilen gekennzeichnet. Jede Nut 2 ist erfindungsgemäß von Ihrem vorderen, stromaufwärtigen bis zu ihrem hinteren, stromabwärtigen Ende kontinuierlich verdrillt (verwunden), wobei die Drillachse eine gedachte, axiale Gerade in der Ringraumkontur R ist. Die Ringraumkontur R wird im Nutenbereich in aller Regel kreiszylindrisch sein, in seltenen Fällen kann sie sich entsprechend einem Kreiskegel geringfügig verjüngen bzw. erweitern. Die Öffnung 3 jeder Nut besitzt somit eine zumindest weitgehend axiale Mittellinie/Symmetrieachse. Die auffällige, spiegelsymmetrische und glockenähnliche Schnittlinie in Figur 1 ergibt sich durch den Schnitt einer radial-axialen Ebene mit der räumlich verdrillten Nutkontur. Die gestrichelte Nutkontur, insbesondere der Nutgrund 6, rechts oberhalb der "Glockenlinie" liegt hinter der Zeichenebene, wohingegen die strichpunktierte Nutkontur links oberhalb der "Glockenlinie" vor der Zeichenebene liegt. Am höchsten Punkt der "Glockenlinie" liegt die Mitte des Nutgrundes 6 genau in der Zeichenebene, ebenso wie die gedachte Mittelachse des entsprechenden Nutquerschnitts. Die Öffnung 3 jeder Nut 2 kann in ihrem axial mittleren Bereich durch einen ringförmig umlaufenden Steg 11 abgedeckt sein, dessen Innendurchmesser mit der Ringraumkontur R fluchtet. Dadurch können sich Vorteile im Sinne geringerer Reibung, Turbulenzen etc. ergeben.

Die Erfindung wird besser verständlich, wenn man die Figur 2 in Verbindung mit Figur 1 betrachtet. Figur 2 entspricht einem Radialschnitt/Querschnitt gemäß dem Verlauf A-A in Figur 1. Im unteren Teil von Figur 2 erkennt man die Schaufelspitze 8 mit ihrer Bewegungsrichtung D (Pfeil nach links) sowie mit ihrer Eintrittskante 9 und ihrer Austrittskante 10. In geringem Abstand über der Schaufelspitzenkontur ist die Ringraumkontur R als Kreisbogenlinie erkennbar. Die vertikale, strichpunktierte und nicht näher bezeichnete Achse durch den Punkt S entspricht der Radialrichtung, ausgehend von der Laufschaufelkranzmitte. Die seitlich geneigten Achsen M, Mi und Mo entsprechen gedachten Mittelachsen der Nutquerschnitte an axial unterschiedlichen Stellen der Nutlänge. Durch den Schnittverlauf ist der vorderste, am weitesten stromauf gelegene Nutquerschnitt mit der Mittellinie Mo unter einem Neigungswinkel αo geöffnet. Man erkennt u.a. die parallelen Seitenwände 4,5 der Nut 2 sowie den halbkreisförmig gerundeten Nutgrund 6. Die Mittelachse Mo schneidet die Ringraumkontur R im Punkt S, wobei der Abstand vom Punkt S zur Mitte des Nutgrundes 6 als Nuttiefe T bezeichnet ist. Der am weitesten stromab gelegene Nutquerschnitt mit der Mittelachse Mi und dem Neigungswinkel αi ist großteils gestrichelt wiedergegeben, da er weitgehend verdeckt hinter der Zeichenebene liegt. Da die Nuttiefe T hier über die axiale Nuterstreckung konstant sein soll, liegen alle Nutgrundmitten auf einem gestrichelten Kreisbogen. Die Mittelachsen M, Mi, Mo aller Nutquerschnitte unter verschiedenen Neigungswinkeln α, αi, αo schneiden die Ringraumkontur in einer axialen Geraden, so dass S nicht nur ein Schnittpunkt, sondern eine gerade, axiale Schnittlinie und gleichzeitig die Symmetrieachse der Öffnung 3 der Nut 2 ist. S ist somit auch das gedachte Zentrum der Verdrillung/Verwindung. Der Weg der Rezirkulationsströmung durch die Nut 2 ist auch hier mit kleinen weißen Pfeilen angedeutet. Der Strömungseintritt am hinteren Nutende erfolgt etwa unter dem Winkel αi mit einer Umfangskomponente in Bewegungsrichtung der Schaufelspitzen 8. Der Strömungsaustritt am vorderen Nutende erfolgt etwa unter dem Winkel αo im Sinne eines Gleichdralles mit der Schaufelrotation. Somit werden der Strömungseintritt in die Nut 2 und die Schaufelspitzenanströmung nach Austritt aus der Nut verbessert, wodurch der Gesamtwirkungsgrad deutlich erhöht werden kann.

Die Buchstaben "i" und "o" in Verbindung mit "M" und "α" sollen für "in" und "out" stehen, als Hinweis auf den Ein- und Austritt der Rezirkulationsströmung.

Die Nuttiefe kann über die axiale Nuterstreckung variieren, wobei insbesondere eine Reduzierung der Tiefe zu den beiden Nutenden hin vorstellbar ist. Die genaue Definition der Nutgeometrien einschließlich Neigungswinkel erfordert voraussichtlich entsprechende Berechnungen und Versuche.

In Figur 2 ist der Übersichtlichkeit halber nur eine Nut 2 dargestellt. Tatsächlich werden die Nuten in Umfangsrichtung relativ eng benachbart sein, wobei die verbleibenden Wanddicken zwischen den Nuten kleiner sein können als der lichte Abstand zwischen den Seitenwänden der Nuten. In Figur 2 müssten also real etwa 4 bis 5 Nuten nebeneinander erkennbar sein.

## Patentansprüche

1. Verdichtergehäusestruktur im Bereich eines axial durchströmten Laufschaufelkranzes, mit einer Vielzahl von gleichmäßig über den Gehäuseumfang verteilten, zu den Schaufelspitzen hin offenen und zumindest annähernd axial verlaufenden Nuten, welche sich von einer ersten Radialebene stromaufwärts der Schaufelspitzeneintrittskanten bis in eine zweite Radialebene axial zwischen den Schaufelspitzeneintrittskanten und den Schaufelspitzenaustrittskanten erstrecken und welche - jeweils im Radialschnitt - Nutquerschnitte mit über den Großteil ihrer Tiefe geraden und parallelen Seitenwänden aufweisen, **dadurch gekennzeichnet,**
**dass** die - gedachten - Mittelachsen (Mo) der Nutquerschnitte an den stromaufwärtigen Nutenden - von der Öffnung (3) zum Nutgrund (6) hin - einen Neigungswinkel (α0) zur Radialrichtung mit einer Umfangskomponente entgegen der Bewegungsrichtung (D) der Schaufelspitzen (8) aufweisen,
**dass** die Mittelachsen (Mi) der Nutquerschnitte an den stromabwärtigen Nutenden - von der Öffnung (3) zum Nutgrund (6) hin - einen Neigungswinkel (αi) zur Radialrichtung mit einer Umfangskomponente in Bewegungsrichtung (D) der Schaufelspitzen (8) aufweisen,
**dass** sich der Neigungswinkel (α) der Mittelachsen (M) der Nutquerschnitte zwischen den stromaufwärtigen und den stromabwärtigen Nutenden stufenlos im Sinne einer Verdrillung/Verwindung ändert, und
**dass** die - gedachten - Schnittlinien (S) der Mittelachsen (M, Mi, Mo) der Nutquerschnitte mit der äußeren, gehäuseseitigen Ringraumkontur (R) zumindest näherungsweise axiale Geradenstücke sind, so dass die Öffnungen (3) der Nuten (2) in gleicher Weise axial verlaufen.

2. Verdichtergehäusestruktur nach Anspruch 1, **dadurch gekennzeichnet, dass** im axial mittleren Bereich der Nuten (2) ein ringförmiger, die Öffnungen (3) der Nuten (2) teilweise versperrender Steg (11) angeordnet ist, dessen innerer Durchmesser mit dem örtlichen Durchmesser der äußeren Ringraumkontur (R) übereinstimmt.

3. Verdichtergehäusestruktur nach Anspruch 1 oder 2, **dadurch gekennzeichnet, dass** die Nuten (2) spanend durch Fräsen, insbesondere mittels Finger- oder Kugelfräser, oder spanlos durch Gießen oder Funkenerosion gefertigt sind.

4. Verdichtergehäusestruktur nach einem oder mehreren der Ansprüche 1 bis 3, **dadurch gekennzeichnet, dass** jeder Nutgrund (6) gerundet ist, oder zumindest die Übergänge von den Seitenwänden zum Nutgrund gerundet sind.

5. Verdichtergehäusestruktur nach einem oder mehreren der Ansprüche 1 bis 4, **dadurch gekennzeichnet, dass** die mittlere Oberflächenrauhigkeit Ra in den Nuten (2) 1,6 µm beträgt.

6. Verdichtergehäusestruktur nach einem oder mehreren der Ansprüche 1 bis 5, **dadurch gekennzeichnet, dass** die Ränder der Öffnungen (3) der Nuten (2), d.h. die Übergänge zur äußeren Ringraumkontur (R), scharfkantig ausgeführt sind.

7. Verdichtergehäusestruktur nach einem oder mehreren der Ansprüche 1 bis 6, **dadurch gekennzeichnet, dass** die Nuttiefe (T) -jeweils gerechnet von der Schnittlinie (S) der Mittelachsen (M, Mi, Mo) der Nutquerschnitte mit der äußeren Ringraumkontur (R) bis zur Mitte des Nutgrundes (6) - über die axiale Nutlänge konstant ist oder vom axial mittleren Nutbereich zum stromaufwärtigen und zum stromabwärtigen Nutende hin stufenlos abnimmt.

## Claims

1. Compressor housing structure in the region of a rotor blade ring through which the flow is axially directed, with a plurality of grooves uniformly distributed around the housing circumference, open towards the blade tips and extending at least almost axially, which extend axially from a first radial plane upstream of the blade tip inlet edges between the blade tip inlet edges and the blade tip outlet edges as far as a second radial plane and which - as viewed in radial cross section - have groove cross sections with straight and parallel side walls across the major part of their depth, **characterised in that**
the - imaginary - mid axes (Mo) of the groove cross sections at the upstream groove ends - from the opening (3) towards the groove base (6) - have an angle of inclination (αo), relative to the radial direction, with a circumferential component opposing the direction of motion (D) of the blade tips (8),
the mid-axes (Mi) of the groove cross sections at the downstream groove ends - from the opening (3) to the groove base (6) - have an angle of inclination (αi), relative to the radial direction, with a circumferential component in the direction of motion (D) of the blade tips (8),
the angle of inclination (α) of the mid-axes (M) of the groove cross sections between the upstream and the downstream groove ends varies continuously following a twist/swirl and
the - imaginary - lines of intersection (S) of the mid-axes (M, Mi, Mo) of the groove cross sections with the outer housing-side annular space contour (R) are at least almost axial straight sections so that the openings (3) of the grooves (2) extend axially in the same manner.

2. Compressor housing structure as claimed in claim 1, **characterised in that** an annular web (11) partially blocking the openings (3) of the grooves (2) is disposed in the axially central region of the grooves (2), the internal diameter of which matches the local diameter of the outer annular space contour (R).

3. Compressor housing structure as claimed in claim 1 or 2, **characterised in that** the grooves (2) are produced by milling to remove material, in particular by means of end-milling or spherical milling, or are produced without removing material by casting or spark erosion.

4. Compressor housing structure as claimed in one or more of claims 1 to 3, **characterised in that** every groove base (6) is rounded or at least the regions where the side walls merge with the groove base are rounded.

5. Compressor housing structure as claimed in one or more of claims 1 to 4, **characterised in that** the mean surface roughness Ra in the grooves (2) is 1.6 µm.

6. Compressor housing structure as claimed in one or more of claims 1 to 5, **characterised in that** the edges of the openings (3) of the grooves (2), i.e. the transitions to the outer annular space contour (R), are of a sharp-edged design.

7. Compressor housing structure as claimed in one or more of claims 1 to 6, **characterised in that** the groove depth (T) - calculated respectively from the line of intersection (S) of the mid-axes (M, Mi, Mo) of the groove cross sections with the outer annular space contour (R) as far as the centre of the groove base (6) - is constant along the axial groove length or becomes continuously smaller from the axially central groove region towards the upstream and the downstream groove ends.

## Revendications

1. Structure de carter de compresseur dans la zone d'une couronne des aubes mobiles à circulation axiale, avec une pluralité de rainures réparties uniformément sur le pourtour du carter, ouvertes vers les extrémités des aubes et s'étendant au moins approximativement axialement, qui s'étendent entre un premier plan radial en amont des arêtes d'attaque des extrémités des aubes et un second plan radial entre les arêtes d'attaque des extrémités des aubes et les arêtes de sortie des extrémités des aubes et qui -respectivement en coupe radiale- comportent des sections transversales de rainures avec des parois latérales droites et parallèles sur la majeure partie de leur profondeur, **caractérisée en ce que** les axes médians (Mo) - imaginaires- des sections transversales de rainures présentent, au niveau des extrémités de rainures situées en amont -à partir de l'ouverture (3) vers le fond des rainures (6)- un angle d'inclinaison, (αo) par rapport au sens radial avec une composante circonférentielle opposée au sens de déplacement (D) des extrémités des aubes (8), **en ce que** les axes médians (Mi) des sections transversales de rainures présentent, au niveau des extrémités de rainures situées en aval -à partir de l'ouverture (3) vers le fond des rainures (6)- un angle d'inclinaison (αi) par rapport au sens radial avec une composante circonférentielle dans le sens de déplacement (D) des extrémités des aubes (8), **en ce que** l'angle d'inclinaison (α) des axes médians (M) des sections transversales de rainures varie en continu entre les extrémités de rainures situées en amont et les extrémités de rainures situées en aval dans le sens d'une torsion/d'un gauchissement, et **en ce que** les lignes d'intersection (S) -imaginaires- des axes médians (M, Mi, Mo) des sections transversales de rainures avec le contour de l'espace annulaire (R) extérieur au côté du carter sont des segments linéaires au moins approximativement axiaux de sorte que les ouvertures (3) des rainures (2) s'étendent axialement de manière identique.

2. Structure de carter de compresseur selon la revendication 1, **caractérisée en ce que**, dans la zone axiale centrale des rainures (2), se trouve une nervure annulaire (11) obturant partiellement les ouvertures (3) des rainures (2), dont le diamètre intérieur coïncide avec la diamètre local du contour de l'espace annulaire (R) extérieur.

3. Structure de carter de compresseur selon la revendication 1 ou 2, **caractérisée en ce que** les rainures (2) sont fabriquées, par enlèvement de copeaux, par fraisage, en particulier à l'aide d'une fraise à queue ou d'une fraise sphérique, ou sans enlèvement de copeaux, par coulée ou par étincelage.

4. Structure de carter de compresseur selon l'une quelconque ou plusieurs des revendications 1 à 3, **caractérisée en ce que** chaque fond de rainure (6) est arrondi ou au moins les jonctions entre les parois latérales et le fond de rainure sont arrondies.

5. Structure de carter de compresseur selon l'une quelconque ou plusieurs des revendications 1 à 4, **caractérisée en ce que** la rugosité de surface moyenne Ra dans les rainures (2) est de 1,6 µm.

6. Structure de carter de compresseur selon l'une quelconque ou plusieurs des revendications 1 à 5, **caractérisée en ce que** les bords des ouvertures (3) des rainures (2), c'est-à-dire les jonctions avec le contour de l'espace annulaire extérieur (R), ont une configuration à angles vifs.

7. Structure de carter de compresseur selon l'une quelconque ou plusieurs des revendications 1 à 6, **caractérisée en ce que** la profondeur de rainure (T) - respectivement calculée entre la ligne d'intersection (S) des axes médians (M, Mi, Mo) des sections transversales de rainures avec le contour de l'espace annulaire extérieur (R) et le centre du fond de rainure (6) - est constante sur la longueur axiale des rainures ou diminue en continu entre la région, de rainure centrale dans le sens axial et l'extrémité de rainure placée en amont et l'extrémité de rainure placée en aval.
